# EUROPÄISCHE PATENTSCHRIFT

(11) **EP 3 386 617 B1**
(45) Veröffentlichungstag und Bekanntmachung des Hinweises auf die Patenterteilung: **04.03.2020**
(21) Anmeldenummer: 16822912.8
(22) Anmeldetag: 07.12.2016
(51) Int. Cl.: B01F 5/06, B01F 15/00

(54) **MISCHEREINSATZ, STATISCHER MISCHER SOWIE HERSTELLVERFAHREN**
MIXING INSERT, STATIC MIXER AND PRODUCTIONMETHOD
ELEMENT D'UN MELANGEUR, MELANGEUR STATIQUE ET METHODE DE FABRICATION

(30) Priorität: 08.12.2015 DE 102015121351
(43) Veröffentlichungstag der Anmeldung: 17.10.2018
(73) Patentinhaber: Stamixco AG, 8832 Wollerau (CH)
(72) Erfinder: HUG, Bernhard, 8808 Pfäffikon (CH); EPPLER, Matthias, 8004 Zürich (CH)
(74) Vertreter: Patentanwälte Behrmann Wagner PartG mbB
(86) Internationale Anmeldenummer: PCT/EP2016/080149
(87) Internationale Veröffentlichungsnummer: WO 2017/097860

(56) Entgegenhaltungen:
- EP-A1- 2 011 562
- DE-T5-112013 006 808

## Beschreibung

Die Erfindung betrifft einen Mischereinsatz für einen statischen Mischer gemäß dem Oberbegriff des Anspruchs 1, umfassend eine Mehrzahl entlang einer Längsachse, insbesondere der Längsmittelachse, hintereinander angeordneter, bevorzugt unmittelbar aneinander angrenzender, Mischelemente, jeweils umfassend eine Mehrzahl von sich kreuzenden Stegen, wobei mindestens zwei entlang der Längsachse aufeinanderfolgende der Mischelemente, insbesondere sämtliche Mischelemente alternierend, bezüglich der Längsachse um einen Verdrehwinkel, vorzugsweise von 90° zueinander gedreht angeordnet sind. Anders ausgedrückt weisen die Hauptverlaufsrichtungen der Stege von mindestens zwei benachbarten Mischelementen unter einem Verdrehwinkel, vorzugsweise von 90° zueinander. Eine Verdrehung von mindestens zwei benachbarten Mischelementen um beispielsweise 90° bedeutet auch, dass die sich senkrecht zur Längsachse erstreckenden Kreuzungsachsen der Mischelemente, an denen sich die Stege kreuzen nicht parallel sondern senkrecht zueinander orientiert sind, Der Mischereinsatz ist aus mehreren, insbesondere ausschließlich zwei oder alternativ mehr als zwei, separaten, sich jeweils entlang der Längsachse erstreckenden Teilmischereinsätzen zusammengesetzt, die senkrecht zur Längsachse (entlang einer eine Längsmittelachse des Mischereinsatzes senkrecht schneidenden Achse und/oder entlang einer eine Längsmittelachse des Mischereinsatzes nicht schneidenden, senkrecht zur Längsachse des Mischereinsatzes verlaufenden Achse) benachbart angeordnet sind, wobei jeder Teilmischereinsatz eine Mehrzahl entlang der Längsachse hintereinander angeordneter und entlang der Längsachse einstückig miteinander verbundener (d.h. an einem Stück ausgebildete und unmittelbar axial aneinander angrenzende) Teilmischelemente aufweist, und dass die jeweils senkrecht zur Längsachse nebeneinander angeordneten Teilmischelemente der Teilmischereinsätze eines der Mischelemente bilden und dass mindestens zwei der aneinander angrenzenden, bevorzugt einen Bestandteil der verdrehten Mischelemente bildenden, Teilmischelemente, insbesondere jedes Teilmischereinsatzes, um den Verdrehwinkel zueinander verdreht angeordnet sind. Bei diesen verdreht relativ zueinander angeordneten Teilmischelementen eines jeweiligen Teilmischereinsatzes handelt es sich, wie erwähnt, bevorzugt um diejenigen Teilmischelemente eines, insbesondere jedes, Teilmischereinsatzes, die Bestandteil sind der um den Verdrehwinkel zueinander verdrehten Mischelemente. Wie erläutert grenzen jeweils zwei entlang der Längsachse nebeneinander angeordnete der Teilmischelemente unmittelbar aneinander an, insbesondere derart, dass sich Stege dieser axial aufeinanderfolgenden Teilmischelemente berühren bzw. ineinander übergehen.

Ferner betrifft die Erfindung einen statischen Mischer mit einem (mehrteiligen) Mischereinsatz gemäß Anspruch 16 sowie ein Verfahren zum Herstellen bzw. Montieren eines Mischereinsatzes gemäß Anspruch 17, wobei mindestens zwei, vorzugsweise ausschließlich zwei oder mehr als zwei sich entlang einer Längsachse, insbesondere der Längsmittelachse des zu montierenden Mischereinsatzes, erstreckender, insbesondere spritzgegossener, Teilmischereinsätze, jeweils aufweisend eine Mehrzahl entlang der Längsachse hintereinander angeordnete und einstückig miteinander verbundene Teilmischelemente, wobei die Teilmischereinsätze in mindestens einer sich senkrecht zur Längsachse erstreckenden Montagerichtung (entlang einer die Längsmittelachse des Mischereinsatzes schneidenden oder alternativ nicht schneidenden Montageachse) derart zusammengefügt werden, dass die jeweils senkrecht zur Längsachse nebeneinander angeordneten Teilmischelemente der Teilmischereinsätze sich zu einem der Mischereinsätze ergänzen, von denen zumindest zwei entlang der Längsachse nebeneinander angeordnete Mischelemente um 90° relativ zueinander gedreht angeordnet sind.

In der CH 642 564 A5 ist ein statischer Mischer beschrieben, der einen gattungsgemäßen Mischereinsatz aufweist, welcher innerhalb eines rohrförmigen Behälters angeordnet ist und mehrere entlang einer Längsachse des Mischereinsatzes hintereinander angeordnete Mischelemente aufweist, die jeweils eine Mehrzahl von sich kreuzenden Stegen umfassen. Bei dem bekannten Mischereinsatz sind die Mischelemente alternierend um 90° bezüglich der Längsachse relativ zueinander gedreht angeordnet. Jedes Mischelement des Mischereinsatzes weist zwei Gruppen von Stegen auf, wobei die Stege innerhalb einer jeden Gruppe parallel ausgerichtet sind und sich die Stege der einen Gruppe mit den Stegen der anderen Gruppe kreuzen, wobei die sich senkrecht zur Längserstreckung des Mischereinsatzes erstreckenden, die jeweiligen Kreuzungspunkte durchsetzenden Kreuzungsachsen benachbarter Mischelemente senkrecht zueinander verlaufen. Der bekannte Mischereinsatz ist nur aufwendig und damit kostenintensiv fertigbar. Zudem ist das Befüllen des rohrartigen Gehäuses mit einzelnen Mischelementen zur Bildung des Mischereinsatzes zeitaufwendig, und es ist schwer sicherzustellen, dass die jeweils benachbarten Mischelemente um jeweils 90° verdreht angeordnet sind. Probleme bereitet insbesondere auch der Zusammenbau des bekannten Mischereinsatzes, wenn die Mischelemente einen kleinen Durchmesser aufweisen, da der Schwierigkeitsgrad und der Zeitaufwand zum Zusammenbau mit abnehmendem Mischelementdurchmesser zunimmt.

Ein im Hinblick auf den Zusammenbau deutlich vereinfachter Mischereinsatz ist in der EP 2 001 580 B1 beschrieben, gemäß dem Oberbegriff des Anspruchs 1. Hier sind mehrere gelenkig miteinander verbundene Mischelementscheiben vorgesehen, die zum Zusammenbau des Mischereinsatzes so verschwenkt werden müssen, dass sie in axialer Richtung fluchten. Der bekannte Mischereinsatz ist im Spritzgussverfahren fertigbar, weist jedoch den Nachteil auf, dass eine exakte axiale Ausrichtung aufgrund der Vielzahl von Einzelkomponenten, die verschwenkbar miteinander verbunden sind schwierig ist, was dann wiederum Probleme bei der Montage mit sich bringt. Darüber hinaus weisen die einzelnen Mischelementscheiben einen nicht mehr als Mischraum zur Verfügung stehenden umfänglichen Verstärkungsring auf, der den weiteren Nachteil mit sich bringt, dass zu mischende Fluide in radialer Richtung zwischen zwei solcher Verstärkungsringe nach außen dringen und dann mit Abstand zu den Stegen in axialer Richtung strömen können, nämlich axial durch einen Spaltraum radial zwischen dem Außenumfang der Verstärkungsringe und dem Innenumfang des den Mischereinsatz aufnehmenden Rohres. Dies ist nachteilig für das Mischergebnis.

Aus der EP 2 011 562 A1 ist ein Mischereinsatz bekannt, der aus Teilmischereinsätzen zusammengesetzt ist, wobei die Teilmischereinsätze jeweils mehrere gleichgerichtete, axial beabstandete Teilmischerelemente aufweisen.

Aus der WO 2014/142869 A1 (bzw. DE 11 2013 006 808 T5) ist ein statischer Mischer bekannt, der aus zwei jeweils einteiligen Teilmischereinsätzen zusammengesetzt ist. Die Teilmischereinsätze bestehen aus entlang einer Längsachse angeordneten Teilmischelementen, wobei jeweils zwei benachbarte der Teilmischelementen um 90° verdreht angeordnet sind. Bei den Teilmischelementen handelt es sich um im Querschnitt rautenförmige Höhlkörper mit flächigen Außenwänden, in denen Durchströmöffnungen vorgesehen sind. Jeweils zwei benachbarte Teilmischelemente berühren sich bzw. gehen ineinander über entlang von sich senkrecht zur Längsachse erstreckenden Querkanten bzw. Querbalken der Teilmischelemente. Der Durchflusswiderstand für zu mischende Komponenten ist vergleichsweise hoch - auch scheint die Misc hwirkung bzw. -effizienz verbesserungsbedürftig.

Ausgehend von dem vorgenannten Stand der Technik liegt der Erfindung daher die Aufgabe zugrunde, einen einfach, insbesondere im Kunststoffspritzgussverfahren, fertigbaren Mischereinsatz für einen statischen Mischer anzugeben, der sich durch eine einfache Fertigbarkeit und eine einfache und schnelle Montierbarkeit bzw. Herstellbarkeit auszeichnet. Bevorzugt soll der erfindungsgemäße Mischereinsatz auf die bisher für eine Druckstabilität notwendigen Verstärkungsringe von im Kunststoffspritzgussverfahren herstellbaren Mischereinsätzen notwendigen Verstärkungsringe verzichtet werden können. Auch soll sich der Mischeinsatz bevorzugt durch einen geringen Durchströmungswiderstand und eine hohe Mischeffizienz auszeichnen.

Ferner besteht die Aufgabe darin, einen einen erfindungsgemäßen Mischereinsatz beinhaltenden statischen Mischer sowie ein Verfahren zum Herstellen bzw. Montieren eines erfindungsgemäßen Mischereinsatzes anzugeben.

Diese Aufgabe wird hinsichtlich des Mischereinsatzes mit den Merkmalen des Anspruchs 1 gelöst.
Hinsichtlich des statischen Mischers wird die Aufgabe mit den Merkmalen des Anspruchs 16 gelöst.
Hinsichtlich des Verfahrens wird die Aufgabe mit den Merkmalen des Anspruchs 17 gelöst.

Vorteilhafte Weiterbildungen der Erfindung sind in den Unteransprüchen angegeben.

In den Rahmen der Erfindung fallen sämtliche Kombinationen aus zumindest zwei von in der Beschreibung, den Ansprüchen und/oder den Figuren offenbarten Merkmalen.

Zur Vermeidung von Wiederholungen sollen vorrichtungsgemäß offenbarte Merkmale auch als verfahrensgemäß offenbart gelten und beanspruchbar sein. Ebenso sollen verfahrensgemäß offenbarte Merkmale auch als vorrichtungsgemäß offenbart gelten und beanspruchbar sein.

Der Erfindung liegt der Gedanke zugrunde, den Mischereinsatz zum Ermöglichen einer Entformbarkeit, insbesondere im Spritzgussverfahren, und zur Gewährleistung einer einfachen, schnellen und präzisen Montage mehrteilig auszubilden, d.h. in Form von mehreren Teilmischereinsätzen, die jeweils einstückig, insbesondere im Kunststoffspritzgussverfahren, hergestellt sind, wobei jeder Teilmischereinsatz sich auszeichnet durch eine Mehrzahl entlang der Längsachse hintereinander angeordneter (und vorzugsweise unmittelbar aneinander angrenzender) Teilmischelemente, wobei jeweils zwei entlang der Längsachse nebeneinander angeordnete Teilmischelemente einstückig miteinander verbunden bzw. einstückig ausgebildet sind, wobei durch das Nebeneinanderanordnen der Teilmischereinsätze senkrecht zur Längsachse auch Teilmischelemente der benachbarten Teilmischereinsätze senkrecht zur Längsachse benachbart sind bzw. werden und sich jeweils die senkrecht zur Längsachse benachbarten Teilmischelemente der Teilmischereinsätze zu einem der Mischelemente ergänzen. Anders ausgedrückt werden mehrere Teilmischereinsätze zu einem Mischereinsatz zusammengesetzt, und zwar senkrecht zur Längsachse des Mischereinsatzes, derart, dass Teilmischelemente der Teilmischereinsätze senkrecht zur Längsachse des Mischereinsatzes benachbart werden bzw. sind und sich jeweils die senkrecht zur Längsachse benachbarten Teilmischelemente zu einem der Mischelemente des Mischereinsatzes ergänzen, wobei mindestens zwei der resultierenden Mischelemente des so zusammengesetzten Mischereinsatzes bezüglich der Längsachse um einen Verdrehwinkel, insbesondere von 90° zueinander gedreht angeordnet sind. Für den bevorzugten Fall, dass der Verdrehwinkel 90° beträgt, bedeutet dies, dass die Kreuzungsachsen der Stege dieser benachbarten bzw. gedreht zueinander angeordneten Mischelemente nicht nur senkrecht zur Längsachse verlaufen sondern auch rechtwinklig bzw. senkrecht zueinander orientiert sind. Bei um 90° zueinander gedrehten Mischelementen schließen auch die Hauptverlaufsrichtungen der Stege der benachbarten Mischelemente einen Winkel von 90° ein, wobei bevorzugt die Stege eines der Mischelemente entlang einer Hauptverlaufsrichtung (unter Einschluss eines Winkels zu dieser Hauptverlaufsrichtung) verlaufen, die mit der Längsachse des Mischereinsatzes zusammenfällt und die Stege des weiteren (gedrehten) Mischelementes sich entlang einer Hauptverlaufsrichtung (unter Einschluss eines Winkels zu dieser) erstrecken, die senkrecht zur Längsachse orientiert ist. Neben der bevorzugten Ausführungsform mit einem Verdrehwinkel von 90° sind auch davon abweichende Verdrehwinkel, insbesondere zwischen 1° und 359°, bevorzugt zwischen 1° und 89°, realisierbar.

Erfindungsgemäß ist nun vorhergesehen, dass die Teilmischelemente zumindest eines der Teilmischereinsätze, insbesondere sämtliche Teilmischelemente, bevorzugt sämtlicher Teilmischereinsätze bereits von vornherein sich kreuzende Stege aufweisen, wobei die sich kreuzenden Stege von senkrecht zur Längsachse benachbarten Teilmischelementen zur Gesamtstegstruktur eines jeweiligen Mischelementes des Mischereinsatzes ergänzen. Besonders zweckmäßig ist es, wenn die Stegabschnitte und/oder die Stege von axial entlang der Längsachse nebeneinander angeordneten Teilmischelementen zumindest eines der Teilmischereinsätze unmittelbar aneinander angrenzen und an der Kontaktstelle einteilig ausgebildet bzw. miteinander verbunden sind. Wie später noch erläutert werden wird ist es ganz besonders bevorzugt, wenn nicht sämtliche Stege oder Stegabschnitte eines jeweiligen Teilmischelementes an einen Stegabschnitt oder Steg des daneben entlang der Längsachse angeordneten Teilmischelementes angrenzen, sondern dass die Stegabschnitte oder Stege zum Teil, insbesondere zur radialen Hälfte und/oder bis zur radialen Mitte des Mischereinsatzes in Richtung der Längsachse freie Enden aufweisen, an die wiederum Stege und/oder Stegabschnitte eines anderen Teilmischereinsatzes bzw. eines Teilmischelementes eines senkrecht zur Längsachse benachbarten Teilmischereinsatzes im montierten Zustand angrenzen. Hierdurch wird die Fertigbarkeit insbesondere im Kunststoffspritzgussverfahren erheblich erleichtert. Die sich kreuzenden Stege der Teilmischelemente und der Mischelemente erstrecken sich bezüglich ihrer Längserstreckung entlang der Längsmittelachse, sind jedoch winklig zu dieser angeordnet.

Der erfindungsgemäße Mischereinsatz lässt sich, bevorzugt durch Fertigen der Teilmischereinsätze im Kunststoffspritzgussverfahren, kostengünstig und einfach herstellen. Insbesondere ist auch die Montage sehr einfach, da die Teilmischereinsätze lediglich senkrecht zur Längsachse des zu bildenden Mischereinsatzes nebeneinander positioniert werden müssen, so dass sich die jeweils senkrecht zur Längsachse nebeneinander angeordneten Teilmischelemente zu einem Mischelement des Mischereinsatzes ergänzen. Der erfindungsgemäße Mischereinsatz eignet sich insbesondere als Einwegmischereinsatz für einen statischen Einwegmischer, welcher nach kurzzeitigem Gebrauch entsorgt werden kann, insbesondere da im Inneren eine aushärtende chemische Reaktion stattfindet, beispielsweise wie dies von Zwei-Komponentenklebstoffen bekannt ist. Der erfindungsgemäße Mischereinsatz bzw. ein einen solchen umfassender statischer Mischer eignet sich für sämtliche Mischanwendungen, insbesondere für die vorerwähnten reaktiven Zwei-Komponentensysteme, wie Klebstoffe oder Dichtmassen.

Auch können mit einem solchen Einwegmischer Sprengstoffe, etc. gemischt werden. Auch eignet sich der erfindungsgemäße Mischereinsatz zum Mischen von Substanzen unterschiedlicher Aggregatzustände oder gleicher Aggregatzustände, wie flüssig/flüssig, gasförmig/flüssig, Feststoff/flüssig sowie Feststoff/Gas. Auch können die zu mischenden Fluide bzw. Feststoffe unterschiedliche Temperaturen, Drücke oder andere physikalische oder chemische Eigenschaften aufweisen.

Als Mischgeometrie der Mischelemente eignet sich insbesondere die an sich bekannte Xgrid-Mischelementgeometrie, wie diese beispielsweise in der CH 642 564 A5 beschrieben und in der dortigen Fig. 1 gezeigt ist. Der grundsätzliche Aufbau solcher bevorzugter Mischelementgeometrien ist auch in der DE 23 28 795 oder DE 25 22 106 beschrieben.

Wie erwähnt eignet sich der erfindungsgemäße Mischereinsatz besonders bevorzugt für die Herstellung im Kunststoffspritzgussverfahren, insbesondere auf Basis von thermoplastischen Kunststoffen. Hierauf ist die Herstellbarkeit des erfindungsgemäßen Mischereinsatzes jedoch ausdrücklich nicht beschränkt. Grundsätzlich ist zwar eine Ausbildung aus Kunststoff bevorzugt, jedoch ist auch eine Herstellung aus anderen Materialien, insbesondere Metall möglich. Als alternative Herstellverfahren kommen beispielsweise das 3D-Drucken in Frage, oder ein Präzisionsgussverfahren (Wachsaufschmelzverfahren), wobei auch eine Herstellung im Druckgussverfahren möglich ist.

Wie eingangs bereits erwähnt ist es bevorzugt, wenn nicht nur zwei oder einige von unmittelbar aufeinanderfolgenden Mischelementen bzw. Teilmischelementen bezüglich der Längsachse um den Verdrehwinkel, bevorzugt von 90° zueinander gedreht angeordnet sind (was grundsätzlich ebenfalls realisierbar ist), sondern bei der die Mischelemente und/oder die Teilmischelemente jedes Teilmischereinsatzes bezüglich ihrer Orientierung zur Längsachse alternierend um den Verdrehwinkel gedreht zueinander angeordnet sind, um somit ein optimales Mischergebnis zu erreichen. Im letztgenannten, bevorzugten Fall umfassen die Teilmischelemente benachbarter Teilmischereinsätze Teilstege oder Stege, die im montierten Zustand zusammen mit den Teilstegen und/oder Stegen der senkrecht zur Längsachse benachbarten Teilmischelemente die um den Verdrehwinkel, insbesondere von 90° zueinander versetzten Stegstrukturen benachbarter Mischelemente bilden, wobei, wie eingangs erwähnt, durch eine Verdrehung von beispielsweise 90° auch die Kreuzungsachsen, die durch die Berührungspunkte bzw. Kreuzungspunkte von sich kreuzenden Stegen einer Stegstruktur bzw. eines Mischelementes verlaufen um 90° zueinander verdreht sind, ebenso wie die Hauptverlaufsrichtungen der Stege benachbarter Mischelemente.

Durch die einstückige (monolithische) Ausbildung und der unmittelbar entlang der Längsachse aneinander angrenzenden Ausbildung bzw. Anordnung der Teilmischelemente jedes Teilmischereinsatzes kann auf die in der EP 2 011 562 A1 gezeigten Längsstäbe verzichtet werden, was bevorzugt ist.

In Weiterbildung der Erfindung ist mit Vorteil vorgesehen, dass entlang der Längsachse aneinander angrenzende der Teilmischelemente zumindest eines der Teilmischereinsätze, bevorzugt sämtlicher Teilmischereinsätze, an freien Enden der jeweiligen sich kreuzenden Stegen einstückig ineinander übergehen. Dies bedeutet, dass sich die einstückig miteinander ausgebildeten Teilmischelemente zumindest eines der Teilmischereinsätze sich nicht wie bei der in der WO 2014/142869 A1 beschriebenen Ausführungsform an sich senkrecht zur Längserstreckung erstreckendne Querbalken berühren bzw. ineinander übergehen, sondern dass direkt freie Enden der sich kreuzenden Stege entlang der Längsachse miteinander einteilig verbunden sind. Dies führt zu einer erhöhten Mischeffizienz und zu einen geringeren Durchströmungswiderstand.

Besonders bevorzugt ist es, wenn die in eine gleiche Richtung entlang der Längsachse weisenden und an einen gemeinsamen, entlang der Längsachse benachbarten der Teilmischelemente angrenzenden freien Enden von parallelen Stegen und/oder Stegabschnitten der Teilmischelemente unter Einhaltung eines freien Abstandes (Freiraum) senkrecht zur Längsmittelachse beabstandet sind.

In Weiterbildung der Erfindung ist mit Vorteil vorgesehen, dass ein Teil der Stege der Teilmischelemente eines der, insbesondere beiden, Teilmischereinsätze und ein Teil der Stege der Teilmischelemente des anderen der Teilmischereinsätze in Richtung der Längsachse freie Enden aufweist, wobei die entlang der Längsachse aneinander grenzenden Teilmischelemente von senkrecht zur Längsachse (L) benachbarten Teilmischereinsätzen im montierten Zustand, d.h. nach dem Ineinander Schieben senkrecht zur Längsachse, mit ihren jeweiligen freien Stegenden aneinander anliegen.

Besonders zweckmäßig ist eine Ausführungsform, bei der die Teilmischereinsätze derart senkrecht zur Längsachse formschlüssig ineinandergreifen, dass die Teilmischereinsätze gegen eine Relativverstellung (im montieren Zustand) entlang der Längsachse gesichert sind. Anders ausgedrückt greifen die Teilmischereinsätze mit ihren Teilmischelementen senkrecht zur Längsachse verzahnungsartig ineinander und blockieren sich somit gegenseitig hinsichtlich einer Relativbewegung entlang der Längsachse. Insbesondere eine derartige Ausführungsform erleichtert die Montage immens, da die Teilmischereinsätze bezüglich ihrer Achsrelativposition fixiert sind und somit auch das Einschieben in einen, rohrförmigen, bevorzugt zylindrischen Behälter zur Herstellung des statischen Mischer erleichtert bzw. vereinfacht wird. Insbesondere ist sichergestellt, dass eine präzise Relativpositionierung der Teilmischereinsätze zur Herstellung des Mischereinsatzes auf einfache Weise ohne komplexe Hilfsmittel möglich ist.

Dabei ist es besonders bevorzugt wenn die Teilmischelemente der Teilmischereinsätze die gleiche Längenerstreckung, d.h. die gleiche Erstreckung entlang der Längsmittelachse aufweisen, so dass der Abstand zwischen jeweils zwei in die gleiche Richtung orienteierten und über einen verdreht hierzu angeordnetes Teilmischelement beabstandeten Teilmischelementen der Axialerstreckung (Längenerstreckung) eines in diesen Abstand einschiebbaren Teilmischelement des benachbarten Teilmischersatzes entspricht, so dass der Abstand zwischen den gleich orietentierten Teilmischelementen beim bzw. für das Einschieben nicht durch Biegen des aufnemenden Teilmischersatzes aufgeweitet werden muss, wie dies beispielsweise bei der in der WO 2014/142869 A1 beschriebenen Lösung der Fall ist. Anders ausgedrückt greifen die Teilmischelemente eines der Teilmischereinsätze bevorzugt nicht axial in entlang der Längsachse benachbarte Teilmischelemente des anders Teilmischereinsatzes ein.

Bevorzugt ist es, wenn die Teilmischelemente der Teilmischereinsätze, insbesondere sämtliche Teilmischelemente zumindest Stegabschnitte (Teilstege) aufweisen, wobei die Stegabschnitte von senkrecht zur Längsachse benachbarten Teilmischelementen so ergänzt bzw. aufeinander abgestimmt sind, dass sich deren Stegabschnitte zu den sich kreuzenden Stegen der Mischelemente ergänzen.

Hinsichtlich einer im Hinblick auf geringe Werkzeugkosten optimierten Variante eines Mischereinsatzes ist es besonders zweckmäßig, wenn die zur Bildung eines Mischereinsatzes notwendigen Teilmischereinsätze identisch ausgebildet sind. Hierdurch kann der mehrteilige Mischereinsatz mit nur einem einzigen Spritzgusswerkzeug durch Herstellen mehrerer, insbesondere ausschließlich zwei oder mehr als zwei identischer Teilmischereinsätze gefertigt werden.

Im Hinblick auf eine einfache Montage und Herstellbarkeit des Mischereinsatzes bzw. der Teilmischereinsätze ist es bevorzugt, wenn die jeweils senkrecht zur Längsachse benachbarten Teilmischelemente der (senkrecht zur Längsachse benachbarten) Teilmischereinsätze zur jeweiligen Bildung bzw. Ergänzung zu einem der Mischelemente an einer, vorzugsweise die Längsachse aufnehmenden, Trennebene bzw. Kontaktebene aneinander anliegen, und dass die Trenn- bzw. Kontaktebenen von (mindestens) zwei entlang der Längsachse nebeneinander angeordneten Mischelementen um den Verdrehwinkel, vorzugsweise von 90° bezogen auf die Längsachse zueinander gedreht sind. Anders ausgedrückt stehen die Trenn- bzw. Kontaktebenen von zwei benachbarten Mischelementen, an denen die Teilmischelemente dieser benachbarten Mischelemente senkrecht zur Längsachse des Mischereinsatzes aneinander anliegen senkrecht aufeinander. Zweckmäßig ist es dabei, insbesondere bei einer durchgehend alternierend gedrehten Anordnung der Mischelemente, wenn sämtliche Trennebenen des Mischereinsatzes, an denen mindestens zwei Teilmischelemente zur Bildung eines der Mischelemente aneinander anliegen, alternierend um den Verdrehwinkel, insbesondere von 90° gedreht zueinander angeordnet sind.

Bevorzugt liegen die Trennebenen, an denen zwei Teilmischelemente aneinander anliegen, bezogen auf den Außenumfang bzw. die Mantelfläche des Mischereinsatzes radial nach innen versetzt, wobei die Trennebenen an ihren entlang der Längsachse beabstandeten Enden bevorzugt jeweils auf eine von jeweils einem Teilmischelement gebildeten bzw. begrenzten Radialebene stoßen, wobei an diesen axial über die Trennebene beabstandeten Radialebenen ein senkrecht zur Längsachse benachbartes Teilmischelement des benachbarten Teilmischereinsatzes anliegt.

Anders ausgedrückt liegt eine Trennebene zwischen zwei entlang der Längsachse benachbarten Radialebenen, wobei jede Radialebene von einer in Richtung der Längsachse orientierten Stirnseite eines Teilmischelementes des Teilmischereinsatzes gebildet bzw. begrenzt ist. An diesen Radialebenen kann sich dann ein Teilmischelement eines senkrecht zur Längsachse benachbarten Teilmischereinsatzes abstützen bzw. dort anliegen, und zwar bevorzugt wiederum jeweils mit einer Radialebene, wobei diese Radialebenen von den voneinander abgewandten Stirnseiten dieses benachbarten Teilmischelementes gebildet bzw. begrenzt werden.

Besonders zweckmäßig ist es, wenn mindestens einer der Teilmischereinsätze, vorzugsweise sämtliche Teilmischereinsätze (jeweils), ein Teilmischelementpaar aufweist bzw. aufweisen, bevorzugt mehrere Teilmischelementpaare, jeweils umfassend ein erstes und ein zweites Teilmischelement (der Gesamtheit der Teilmischelemente), die bezüglich der Längsachse um 90° gedreht relativ zueinander angeordnet sind, und dass das erste Teilmischelement mehrere entlang einer sich senkrecht zur Längsachse erstreckenden ersten Querachse hintereinander angeordnete Stege aufweist, wobei sich jeweils entlang der ersten Querachse benachbarte (d.h. aneinander angrenzende bzw. nebeneinander angeordnete) Stege kreuzen und mindestens eine sich in Richtung der ersten Querachse offene, d.h. mit Blickrichtung in die erste Querachse durchsehbare bzw. durchblickbare, erste Öffnung begrenzen, und dass das zweite Teilmischelement mehrere entlang einer sich senkrecht zur Längsachse sowie senkrecht zur ersten Querachse erstreckenden zweiten Querachse hintereinander angeordnete Stege aufweist, wobei sich jeweils entlang der zweiten Querachse benachbarte (d.h. nebeneinander angeordnete) Stege kreuzen und mindestens eine sich in Richtung der zweiten Querachse offene bzw. in Blickrichtung auf die zweite Querachse durchsehbar bzw. durchblickbare zweite Öffnung begrenzen.

Bei einer wie zuvor beschrieben realisierten Anordnung der Stege von entlang der Längserstreckung benachbarten Teilmischelementen mindestens eines Teilmischereinsatzes ist es bevorzugt, wenn die Stege des ersten Teilmischelementes und die Stege des zweiten Teilmischelementes maximal an zwei parallelen sich entlang der ersten Querachse erstreckenden Verbindungslinien und/oder maximal an zwei, bevorzugt genau zwei, parallelen sich entlang der zweiten Querachse erstreckenden Verbindungslinien aneinander angrenzen, um somit schwierig herzustellende Hinterschnitte zu vermeiden. Dies führt dann bevorzugt dazu, dass ein Teil der Stege des ersten Teilmischelementes und/oder ein Teil der Stege des zweiten Teilmischelementes in Richtung der Längsachse freie Enden aufweist, an die dann bevorzugt im montierten Zustand wiederum freie Enden von Stegen eines Teilmischelementes des senkrecht zur Längserstreckung benachbarten Teilmischeinsatzes anliegen.

In diesem Zusammenhang ist es vorteilhaft, wenn das erste Teilmischelement keine entlang der zweiten Querachse benachbarten Paare von sich kreuzenden Stegen aufweist, sondern solche Paare nur in Richtung der ersten Querachse nebeneinander angeordnet sind, und/oder dass das zweite Teilelement keine entlang der ersten Querachse benachbarten Paare von sich kreuzenden Stegen aufweist, sondern solche nur entlang der zweiten Querachse benachbart angeordnet sind.

Wie eingangs bereits angedeutet ist es besonders zweckmäßig, wenn die Mischelemente des Mischereinsatzes eine Xgrid-Mischelementgeometrie aufweisen, d.h. jeweils zwei Gruppen von Stegen umfassen und die innerhalb einer Gruppe angeordneten Stege parallel ausgerichtet sind und sich die Stege einer der Gruppen mit den Stegen der anderen Gruppe kreuzen. Dabei ist es ganz besonders zweckmäßig, wenn die Mischelemente und insbesondere der gesamte Mischeinsatz eine querschnittliche Umfangskontur aufweist, die eine Kreisform, eine ovale Form, eine mehreckige Form, eine rechteckige Form oder eine quadratische Form aufweist, wobei bevorzugt die Innenkontur des einen solchen Mischereinsatz aufnehmenden, bevorzugt rohrförmigen Behälters an diese Umfangskontur angepasst ist, derart, dass der Mischereinsatz den Innenumfang des Behälters im Wesentlichen vollständig ausfüllt. Bevorzugt weist der Mischereinsatz insgesamt eine Zylinderform auf, mit einer kreisförmigen, ovalen, mehreckigen, rechteckigen oder quadratischen Grund- und/oder Querschnittsfläche.

Die Erfindung führt auch auf einen statischen Mischer, umfassend einen, insbesondere rohrförmigen Behälter, in dem ein erfindungsgemäßer Mischereinsatz angeordnet, insbesondere eingeschoben ist, wobei im Rahmen des erfindungsgemäßen Verfahrens bevorzugt der Mischereinsatz zunächst durch Zusammenfügen mehrerer Teilmischereinsätze senkrecht zur Längsachse montiert bzw. zusammengefügt und dann in dem Behälter angeordnet wird.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1a:: eine Seitenansicht eines bevorzugten Ausführungsbeispiels eines erfindungsgemäßen Mischereinsatzes,
- Fig. 1b:: eine Draufsicht auf den Mischereinsatz gemäß Fig. 1a,
- Fig. 2:: eine in Bezug auf Fig. 1a um die Längsachse gedrehte Ansicht des Mischereinsatzes gemäß den Fig. 1a und 1b,
- Fig. 3 und Fig. 4:: unterschiedliche perspektivische Ansichten eines Teilmischereinsatzes zur Bildung bzw. Montage des Mischereinsatzes gemäß den Fig. 1a und 1b,
- Fig. 5:: eine perspektivische Ansicht von zwei Teilmischereinsätzen bei der Montage zu einem Mischereinsatz gemäß den Fig. 1a bis 2,
- Fig. 6:: eine perspektivische Ansicht eines Spritzgusswerkzeugausschnittes zur Herstellung eines Teilmischereinsatzes gemäß den Fig. 3 und 4 bzw. 5.

In den Figuren sind gleiche Elemente und Elemente mit der gleichen Funktion mit den gleichen Bezugszeichen gekennzeichnet.

In den Fig. 1a, 1b und 2 ist ein bevorzugtes Ausführungsbeispiel eines erfindungsgemäßen Mischereinsatzes 1 zur Herstellung eines statischen Mischers gezeigt. In dem gezeigten Ausführungsbeispiel ist der Mischereinsatz 1 aus Kunststoff hergestellt, und zwar im Kunststoffspritzgussverfahren. Der Mischereinsatz 1 ist mehrteilig ausgebildet und umfasst, in dem gezeigten Ausführungsbeispiel zwei identische Teilmischereinsätze 2, wie diese perspektivisch in den Fig. 3, 4 und 5 dargestellt sind.

Zum Herstellen eines statischen Mischers muss der (montierte) Mischereinsatz 1 lediglich entlang seiner Längserstreckung in einen, bevorzugt rohrförmigen Behälter eingeschoben werden.

Zu erkennen ist in Fig. 1, dass der Mischereinsatz 1 eine querschnittlich kreisförmige Umfangskontur aufweist, und insgesamt kreiszylindrisch konturiert ist. Der Mischereinsatz 1 umfasst eine Mehrzahl von entlang einer Längsachse L (hier der Längsmittelachse) hintereinander angeordneter Mischelemente 3a, 3b, 3c, 3d... In dem gezeigten Ausführungsbeispiel sind jeweils entlang der Längsachse aneinander angrenzende bzw. aufeinanderfolgende Mischelemente 3a, 3b; 3b, 3c; 3c, 3d; ... alternierend um einen Verdrehwinkel, hier beispielsweise (und bevorzugt) von 90° bezüglich der Längsachse zueinander gedreht angeordnet, was bedeutet, dass später noch zu erläuternde Kreuzungsachsen 4a, 4b bzw. 5a, 5b, 5c, 5d von benachbarten Mischelementen 3a, 3b bzw. von relativ zueinander um 90° gedrehten Mischelementen 3a, 3b nicht nur im rechten Winkel zur Längsachse L sondern auch zueinander rechtwinklig verlaufen. Dies gilt auch für später noch zu erläuternde Öffnungen der relativ zueinander gedrehten Mischelementen 3a, 3b.

Jedes Mischelement 3a, 3b, 3c, 3d umfasst zwei Gruppen 6, 7 von Stegen, wobei Stege 8 der einen Gruppe 6 (innerhalb der Gruppe 6) parallel zueinander orientiert sind, ebenso wie Stege 9 der anderen Gruppe 7 (innerhalb der Gruppe 7), wobei sich die Stege 8, 9 der beiden Gruppe 6, 7 kreuzen, und zwar auf den zuvor erwähnten, sich senkrecht zur Längsachse L erstreckenden Kreuzungsachsen 4a, 4b, 5a, 5b, 5c, 5d. Insgesamt ist dabei zu erkennen, dass die Stege 8, 9 von einem Teil der Mischelemente 3b, 3d, ... sich im Wesentlichen (schräg) in Richtung der Längsachse L erstrecken und Stege 10, 11 (vgl. Fig. 2) von um 90° hierzu gedrehten Mischelementen schräg senkrecht zur Längsachse L. Anders ausgedrückt erstrecken sich die Stege 8, 9 hinsichtlich ihrer Längserstreckung, d.h. von ihrem jeweiligen ersten axialen Ende bis zu ihrem zweiten axialen Ende entlang einer Hauptverlaufsrichtung H₁, zu welcher sie einen Winkel von hier beispielsweise 45° einschließen. Die Hauptverlaufsrichtung H₁ verläuft dabei parallel zur Längsachse L. Die Stege 10, 11 des benachbarten Mischelementes erstrecken sich bezüglich ihrer jeweiligen Längserstreckung entlang einer zweiten Hauptverlaufsrichtung H₂, unter Einschluss eines Winkels zu dieser, hier von beispielhaft 45°, wobei die zweite Hauptverlaufsrichtung H₂ senkrecht zur ersten Hauptverlaufsrichtung H₁ verläuft, sowie senkrecht zur Längsachse L und parallel zu einer später noch zu erläuternden Querachse Q₁.

In dem konkreten Ausführungsbeispiel umfasst jedes Mischelement 3a, 3b, 3c, 3d insgesamt sechs senkrecht zur Längsachse L aufeinanderfolgende Stege, wobei diese Zahl variieren kann - im Minimum sind es zwei benachbarte Stege, wobei auch drei, vier, fünf, sechs oder auch mehr als sechs Stege realisierbar sind.

Aus Fig. 1a ist noch zu erkennen, dass die sich kreuzenden Stege 8, 9 bzw. 10, 11 Öffnungen 12, 13 begrenzen, wobei die Öffnungen 12, 13 von um 90° zueinander gedrehten Mischelementen bezüglich ihrer jeweiligen senkrecht zur Längsachse L orientierten Längserstreckung einen Winkel zueinander von 90° aufweist.

Wie erwähnt, ist der in den Fig. 1a bis 2 dargestellte Mischereinsatz 1 zusammengesetzt aus insgesamt zwei Teilmischereinsätzen 2, wie diese in den Fig. 3 und 4 dargestellt sind. Es sind auch alternative Ausführungsformen mit mehr als zwei Teilmischereinsätzen realisierbar. Vorliegend sind die Teilmischereinsätze 2 bzw. 2a, 2b (vgl. Fig. 2 und Fig. 5) zur Bildung des Mischereinsatzes 1 identisch.

Besonders gut anhand von Fig. 4 wird der Aufbau eines solchen einteiligen, hier bevorzugt kunststoffspritzgegossenen Teilmischereinsatzes 2 deutlich. Ein Teilmischereinsatz 2 umfasst mehrere entlang der Längsachse L hintereinander angeordnete Teilmischelemente 14a, 14b, 14c, 14d... Jedem Teilmischelement 14a, 14b, 14c, 14d ist beim montierten Mischereinsatz 1, wie insbesondere anhand von Fig. 5 deutlich wird, ein senkrecht zur Längsachse L benachbartes hier zu einer jeweiligen Trennebene spiegelsymmetrisches Teilmischelement 15a, 15b, 15c, 15d eines anderen Teilmischereinsatzes 2 zugeordnet, wobei sich die senkrecht zur Längsachse L gegenüberliegenden Teilmischelemente 14a, 15a; 14b, 15b; 14c, 15c; 14d, 15d; ... zu jeweils einem Mischelement 3a, 3b, 3c, 3d ergänzen bzw. zusammenfügen.

Konkret werden in dem gezeigten Ausführungsbeispiel zwei, hier beispielhaft identische Teilmischereinsätze 2a, 2b senkrecht zur Längsachse L des fertigen Mischereinsatzes 1 in einer Relativbewegungsrichtung M (Montagerichtung) aufeinander zu bewegt, so dass vorliegend aufgrund der speziellen Anordnung der Teilmischelemente 14a bis 14d und 15a bis 15d zueinander diese verzahnungsartig ineinandergreifen und somit im montierten Zustand des Mischereinsatzes 1 eine formschlüssige Verbindung zwischen den Teilmischereinsätzen 2a, 2b bilden, die eine Relativbewegung der Teilmischereinsätze 2a, 2b entlang der Längsachse L sicher verhindert.

In Fig. 4 ist im Detail ein möglicher Aufbau einer bevorzugten Ausführungsvariante eines Teilmischereinsatzes 2 gezeigt. Dieser umfasst in dem gezeigten Ausführungsbeispiel mehrere Paare 16 von in Richtung der Längsachse L aneinander angrenzender und einstückig ausgebildeter Teilmischelemente 14a, 14b, die bezüglich der Längsachse L um 90° relativ zueinander gedreht angeordnet sind. Ein erstes Teilmischelement 14a des Paares 16 umfasst mehrere entlang einer sich senkrecht zur Längsachse L erstreckenden ersten Querachse Q₁ hintereinander angeordnete Stege 10, 11, wobei die Stege 10, 11, wie bereits anhand des Mischereinsatzes 1 erläutert auch hier in zwei Gruppen angeordnet sind, wobei die Stege 10 einer der Gruppen (innerhalb der Gruppe) parallel ausgerichtet sind, ebenso wie die Stege 11 der anderen Gruppe und sich die Stege 10, 11 der unterschiedlichen Gruppen kreuzen, und zwar entlang von Kreuzungsachsen 4a, 4b, die parallel verlaufen zur ersten Querachse Q₁. In Richtung der ersten Querachse Q₁ bzw. parallel zu dieser verlaufen auch von den Stegen 10, 11 begrenzte Öffnungen 13, die in Richtung der ersten Querachse Q₁ durchsehbar sind. Der Aufbau des weiteren Teilmischelements 14b des Paares 16 ist genau um 90° hierzu gedreht. Dabei sind entlang einer sich senkrecht zur Längsachse L sowie senkrecht zur ersten Querachse Q₁ erstreckenden zweiten Querachse Q₂ mehrere Stege 8, 9 hintereinander angeordnet sind, wobei die Stege 8, 9 in zwei Gruppen von Stegen 8, 9 unterteilt sind, wobei die Stege 8 einer der Gruppen parallel zueinander verlaufen und die Stege 9 der anderen Gruppen 7 parallel zueinander, wobei sich die Stege 8, 9 der Gruppen 6, 7 kreuzen, und zwar entlang von Kreuzungsachsen 5a, 5b, die parallel zur zweiten Querachse Q₂ verlaufen ebenso wie die Längserstreckungen von Öffnungen 12, die von den Stegen 8, 9 begrenzt werden.

Zu erkennen ist, dass das erste Teilmischelement 15a des Paares 16 in Richtung der zweiten Querachse Q₂ keine benachbarten Paare von sich kreuzenden Stegen aufweist, ebensowenig wie das zweite Teilmischelement 14b in Richtung der ersten Querachse Q₁. Dies führt dazu, dass zwei nebeneinander angeordnete der Teilmischelemente sich lediglich entlang von zwei parallel zur zweiten Querachse Q₂ verlaufenden Verbindungslinien V₁ und V₂ berühren, ebenso wie an aus Übersichtlichkeitsgründen nicht eingezeichneten, senkrecht hierzu bzw. parallel zur ersten Querachse Q₁ verlaufenden parallelen Verbindungslinien V₁, V₂. Es existieren demnach Stege mit freien Enden 17, an die in Richtung der Längsachse L keine Stege eines unmittelbar angrenzenden Teilmischelementes desselben Teilmischereinsatzes 2 angrenzen.

Aus Fig. 4 ergibt sich auch, dass jeweils zwei um 90° gedreht angeordnete Teilmischelemente 14a, 14b; 14b, 14c; 14c, 14d ... zwei unterschiedliche, um 90° zueinander gedrehte und in dem konkreten Ausführungsbeispiel beide die Längsachse L (hier die Längsmittelachse) aufnehmende Trennebenen T₁, T₂ begrenzen, an denen die jeweiligen Teilmischelemente eines Teilmischereinsatzes 2 zur Anlage gelangen an den senkrecht zur Längsachse L benachbarten bzw. gegenüberliegenden Teilmischelementen eines anderen Teilmischereinsatzes 2.

Dies ergibt sich insbesondere auch anhand der Fig. 5. Dort ist eine Trennebene T₁ eingezeichnet, die im montierten Zustand die Längsachse L des Mischereinsatzes 1 aufnimmt. An dieser Trennebene T₁ treffen sich die in der Zeichnungsebene unten rechts äußersten bzw. endseitigen Teilmischelemente der benachbarten Teilmischereinsätze 2a, 2b. Die entlang der Längsachse L darauffolgenden Teilmischelemente treffen sich an einer hier zu der Trennebene T₁ rechtwinklig angeordneten Trennebene T₂, die ebenfalls von der Längsachse L durchsetzt ist.

Im Hinblick auf die Lage der Trennebenen T₁ und T₂ wird nochmals auf Fig. 4 verwiesen. Zu erkennen ist, dass die erste Querachse Q₁ senkrecht auf der Flächenerstreckung der ersten Trennebene T₁ steht. Analog steht die zweite Querachse Q₂ senkrecht auf der Flächenerstreckung der zweiten Trennebene T₂. Aus Fig. 4 ergibt sich weiterhin, dass die ersten Trennebenen T₁ eingerahmt sind zwischen zwei zueinander parallel verlaufenden und sich senkrecht zur ersten Trennebene T₁ erstreckenden Radialebenen R₁, die begrenzt werden von zwei einander gegenüberliegenden Stirnseiten zweier Teilmischelemente. Ebenso sind die zweiten Trennebenen T₂ axial zwischen zwei von zwei Teilmischelementen begrenzten Radialebenen R₁ angeordnet. Die Radialebenen R₁ verlaufen hinsichtlich ihrer Flächenerstreckung sowohl senkrecht zu den ersten als auch zu den zweiten Trennebenen T₁ und T₂ und werden orthogonal durchsetzt von der Längsachse L.

Schlussendlich wird noch auf Fig. 6 verwiesen. Zu erkennen ist ein Ausschnitt eines Teilmischereinsatzes 2 umfassend zwei um 90° verdreht zueinander angeordnete Teilmischelemente 14a, 14b, die wie zuvor beschrieben ausgebildet und angeordnet sind. Zu erkennen ist ebenfalls ein mehrere Formteile aufweisendes Spritzgusswerkzeug 18 zum Herstellen des Teilmischereinsatzes 2 im Kunststoffspritzgussverfahren.

### Bezugszeichenliste

- 1: Mischereinsatz
- 2, 2a, 2b: Teilmischereinsätze
- 3, 3a, 3b, 3c, 3d,...: Mischelemente
- 4, 4a, 4b,...: Kreuzungsachsen
- 5, 5a, 5b, 5c, 5d,...: Kreuzungsachsen
- 6: Gruppe
- 7: Gruppe
- 8: Stege
- 9: Stege
- 10: Stege
- 11: Stege
- 12: Öffnungen
- 13: Öffnungen
- 14, 14a, 14b, 14c, 14d,...: Teilmischelemente
- 15, 15a, 15b, 15c, 15d,..: Teilmischelemente
- 16: Paar von Teilmischelementen
- 17: freie Enden
- 18: Werkzeug
- L: Längsachse
- Q1: erste Querachse
- Q2: zweite Querachse
- M: Relativmontagerichtung/Relativbewegungsrichtung
- H₁: Hauptverlaufsrichtung
- H₂: Hauptverlaufsrichtung
- T₁: Trennebene
- T₂: Trennebene
- R₁: Radialebene

## Patentansprüche

1. Mischereinsatz (1) für einen statischen Mischer, umfassend eine Mehrzahl entlang einer Längsachse (L) hintereinander angeordneter, bevorzugt unmittelbar aneinander angrenzender, Mischelemente (3, 3a, 3b, 3c, 3d....), jeweils umfassend eine Mehrzahl von sich kreuzenden Stegen (8, 9; 10, 11), wobei mindestens zwei entlang der Längsachse (L) Aufeinanderfolgende der Mischelemente (3, 3a, 3b; 3b, 3c; 3c, 3d;...) bezüglich der Längsachse (L) um einen Verdrehwinkel, vorzugsweise von 90° zueinander gedreht angeordnet sind, wobei der Mischereinsatz (1) aus mehreren separaten, sich jeweils entlang der Längsachse erstreckenden Teilmischereinsätzen (2, 2a, 2b) zusammengesetzt ist, die senkrecht zur Längsachse (L) benachbart angeordnet sind, wobei jeder Teilmischereinsatz (2, 2a, 2b) eine Mehrzahl entlang der Längsachse (L) hintereinander angeordneter und entlang der Längsachse (L) einstückig miteinander verbundene Teilmischelemente (14, 14a, 14b, 14c, 14d....; 15, 15a, 15b, 15c, 15d...) aufweist, und dass die jeweils senkrecht zur Längsachse nebeneinander angeordneten Teilmischelemente (14, 15; 14a, 15a; 14b, 15b; 14c, 15c; 14d, 15d;....) der Teilmischereinsätze (2, 2a, 2b) eines der Mischelemente (3, 3a, 3b, 3c, 3d, ...) bilden, wobei die Teilmischelemente (14, 14a, 14b, 14c, 14d,...; 15, 15a, 15b, 15c, 15d, ....) zumindest eines der Teilmischereinsätze (2, 2a, 2b) jeweils sich kreuzende Stege (8, 9, 10, 11) aufweisen,
**dadurch gekennzeichnet,**
**dass** die Teilmischelemente (14, 14a, 14b, 14c, 14d,...; 15, 15a, 15b, 15c, 15d, ....) jedes Teilmischereinsatzes (2, 2a, 2b) unmittelbar aneinander angrenzen, und dass mindestens zwei der unmittelbar entlang der Langsachse (L) aneinander angrenzenden Teilmischelemente (14, 14a, 14b, 14c, 14d....; 15, 15a, 15b, 15c, 15d...) der Teilmischereinsätze (2, 2a, 2b) bezüglich der Längsachse (L) um den Verdrehwinkel zueinander gedreht angeordnet sind.

2. Mischereinsatz nach Anspruch 1,
**dadurch gekennzeichnet,**
**dass** die Mischelemente (3, 3a, 3b, 3c, 3d,...) und/oder die Teilmischelemente (14, 14a, 14b, 14c, 14d....; 15, 15a, 15b, 15c, 15d...) entlang der Längsachse (L) alternierend bezüglich der Längsachse (L) um den Verdrehwinkel, bevorzugt von 90° gedreht angeordnet sind.

3. Mischereinsatz nach einem der Ansprüche 1 oder 2,
**dadurch gekennzeichnet,**
**dass** die Teilmischereinsätze (2, 2a, 2b) derart senkrecht zur Längsachse (L) formschlüssig ineinander greifen, dass die Teilmischereinsätze (2, 2a, 2b) gegen eine Relativverstellung entlang der Längsachse gesichert sind.

4. Mischereinsatz nach einem der vorhergehenden Ansprüche,
**dadurch gekennzeichnet,**
**dass** die Teilmischelemente 14, 14a, 14b, 14c, 14d,...; 15, 15a, 15b, 15c, 15d, ...) zumindest eines der Teilmischereinsätze (2, 2a, 2b) Stegabschnitte aufweisen und sich Stegabschnitte von senkrecht zur Längsachse (L) benachbarten Teilmischelementen (14, 15; 14a, 15a; 14b, 15b; 14c, 15c; 14d, 15d, ...) zu den sich kreuzenden Stegen (8, 9, 10, 11) der Mischelemente (3, 3a, 3b, 3c, 3d, ....) ergänzen.

5. Mischereinsatz nach einem der vorhergehenden Ansprüche,
**dadurch gekennzeichnet,**
**dass** die Stegabschnitte und/oder Stege (8, 9; 10, 11) von axial nebeneinander angeordneten Teilmischelementen (14, 15; 14a, 15a; 14b, 15b; 14c, 15c; 14d, 15d; ...), insbesondere nur zum Teil, unmittelbar aneinander angrenzen.

6. Mischereinsatz nach einem der vorhergehenden Ansprüche,
**dadurch gekennzeichnet,**
**dass** Stege (8, 9; 10, 11) der senkrecht zur Längsachse (L) benachbarten Teilmischelemente (14, 15; 14a, 15a; 14b, 15b; 14c, 15c; 14d, 15d; ...) parallel verlaufen.

7. Mischereinsatz nach einem der vorhergehenden Ansprüche,
**dadurch gekennzeichnet,**
**dass** entlang der Längsachse (L) aneinander angrenzende der Teilmischelemente (14, 14a, 14b, 14c, 14d,...; 15, 15a, 15b, 15c, 15d, ....) zumindest eines der Teilmischereinsätze (2, 2a, 2b) an freien Enden der jeweiligen sich kreuzenden Stegen (8, 9, 10, 11) einstückig ineinander übergehen und/oder dass ein Teil der Stege (8, 9, 10, 11) der Teilmischelemente eines der Teilmischereinsätze und ein Teil der Stege der Teilmischelemente des anderen der Teilmischereinsätze in Richtung der Längsachse freie Enden aufweist, wobei die entlang der Längsachse aneinander grenzenden Teilmischelemente von senkrecht zur Längsachse (L) benachbarten Teilmischereinsätzen im montierten Zustand mit ihren jeweiligen freie Stegenden aneinander anliegen.

8. Mischereinsatz nach Anspruch 7,**dadurch gekennzeichnet,**
**dass** die in eine gleiche Richtung weisenden und an einen gemeinsamen, entlang der Längsachse (L) benachbarten der Teilmischelemente (14, 14a, 14b, 14c, 14d,...; 15, 15a, 15b, 15c, 15d, ....) angrenzenden freien Enden von parallelen Stegen und/oder Stegabschnitten der Teilmischelemente (14, 14a, 14b, 14c, 14d,...; 15, 15a, 15b, 15c, 15d, ....) unter Einhaltung eines freien Abstandes senkrecht zur Längsmittelachse (L) beabstandet sind.

9. Mischereinsatz nach einem der vorhergehenden Ansprüche,
**dadurch gekennzeichnet,**
**dass** die, insbesondere genau zwei, senkrecht zur Längsachse (L) benachbarte Teilmischereinsätze (2, 2a, 2b) identisch sind.

10. Mischereinsatz nach einem der vorhergehenden Ansprüche,
**dadurch gekennzeichnet,**
**dass** die jeweils senkrecht zu Längsachse (L) benachbarten Teilmischelemente (14, 15; 14a, 15a; 14b, 15b; 14c, 15c; 14d, 15d; ...) der Teilmischereinsätze (2, 2a, 2b) zur Bildung eines der Mischelemente (3, 3a, 3b, 3c, 3d, ...) an einer, vorzugsweise die Längsachse (L) aufnehmenden, Trennebene (T₁, T₂) aneinander anliegen und dass die Trennebenen (T₁, T₂) von zwei entlang der Längsachse (L) nebeneinander angeordneten Mischelementen (3; 3a, 3b; 3b, 3c; 3c, 3d;...) um 90° bezogen auf die Längsachse (L) zueinander gedreht sind, wobei bevorzugt sämtliche Trennebenen (T₁, T₂) alternierend um 90° gedreht zueinander angeordnet sind.

11. Mischereinsatz nach einem der vorhergehenden Ansprüchen,
**dadurch gekennzeichnet,**
**dass** mindestens einer der Teilmischereinsätze (2, 2a, 2b) ein Teilmischelementpaar (16) aufweist, bevorzugt mehrere Teilmischelementpaare (16), jeweils umfassend ein erstes und ein zweites Teilmischelement (14; 14a, 14b; 14b, 14c; 14c, 14d; ...., 15; 15a, 15b; 15b, 15c; 15c, 15d; ...), die bezüglich der Längsachse um 90° gedreht relativ zueinander angeordnet sind, und dass das erste Teilmischelement (14a) mehrere entlang einer sich senkrecht zur Längsachse (L) erstreckenden ersten Querachse (Q₁) hintereinander angeordnete Stege (8, 9) aufweist, wobei sich jeweils entlang der ersten Querachse (Q₁) benachbarte Stege (10, 11) kreuzen und mindestens eine sich in Richtung der ersten Querachse (Q₁) offene erste Öffnung (12) begrenzen, und dass das zweite Teilmischelement (14b) mehrere entlang einer sich senkrecht zur Längsachse (L) sowie senkrecht zur ersten Querachse (Q₁) erstreckenden zweiten Querachse (Q₂) hintereinander angeordnete Stege (10, 11) aufweist, wobei sich jeweils entlang der zweiten Querachse (Q₂) benachbarte Stege (10, 11) kreuzen und mindestens eine sich in Richtung der zweiten Querachse (Q₂) offene zweite Öffnung (13) begrenzen.

12. Mischereinsatz nach einem der vorhergehenden Ansprüche,
**dadurch gekennzeichnet,**
**dass** die Stege (8, 9) des ersten Teilmischelementes (14a) und die Stege (10, 11) des zweiten Teilmischelementes (14b) maximal an zwei, bevorzugt genau zwei, parallelen sich entlang der ersten und/oder der zweiten Querachse (Q₁, Q₂) erstreckenden Verbindungslinien (V₁, V₂) aneinander angrenzen.

13. Mischereinsatz nach einem der vorhergehenden Ansprüche,
**dadurch gekennzeichnet,**
**dass** das erste Teilmischelement (14a) keine entlang der zweiten Querachse (Q₂) benachbarten Paare von sich kreuzenden Stegen (8, 9; 10, 11) aufweist und/oder dass das zweite Teilmischelement (14b) keine entlang der ersten Querachse (Q₁) benachbarten Paare von sich kreuzenden Stegen (8, 9; 10, 11) aufweist.

14. Mischereinsatz nach einem der vorhergehenden Ansprüche,
**dadurch gekennzeichnet,**
**dass** die Stege (8, 9; 10, 11) der Mischelemente (3, 3a, 3b, 3c, 3d, ...) jeweils in zwei Gruppen (6, 7) angeordnet sind, und dass die Stege (8, 9; 10, 11) innerhalb einer Gruppe (6, 7) parallel ausgerichtet sind und sich die Stege (8, 9; 10, 11) einer der Gruppen (6, 7) mit den Stegen (8, 9; 10, 11) der anderen Gruppen (6, 7) kreuzen, und dass vorzugsweise die Mischelemente (3, 3a, 3b, 3c, 3d, ...) eine kreisförmige, ovale, mehreckige, rechteckige, oder quadratische querschnittliche Umfangskontur aufweisen.

15. Michereinsatz nach einem der vorhergehnenden Ansprüche,
**dadurch gekennzeichnet,**
**dass** die Teilmischelemente 14, 14a, 14b, 14c, 14d,...; 15, 15a, 15b, 15c, 15d, ...) der Teilmischereinsätze (2, 2a, 2b) die gleiche Erstreckung entlang der Längsachse (L) aufweisen, so dass sich zwei der Teilmischereinsätze (2, 2a, 2b) senkrecht zu Längsachse (L) ohne Biegen eines der Teilmischereinsätze (2, 2a, 2b) senkrecht zur Längsachse (L) ineinander schieben lassen.

16. Statischer Mischer umfassend einen, insbesondere rohrförmigen, Behälter und einen darin angeordneten, bevorzugt eingeschobenen, Mischereinsatz (1) nach einem der vorhergehenden Ansprüche.

17. Verfahren zum Herstellen eines Mischereinsatzes nach einem der vorhergehenden Ansprüche mit den Schritten:
• Bereitstellen von mindestens zwei sich entlang einer Längsachse erstreckender, insbesondere spritzgegossener, Teilmischereinsätze (2, 2a, 2b), jeweils aufweisend eine Mehrzahl entlang der Längsachse (L) hintereinander angeordnete und einstückig miteinander verbundene sowie unmittelbar aneinander angrenzende Teilmischelemente (14, 14a, 14b, 14c, 14d; ... 15, 15a, 15b, 15c, 15d, ....), von denen zumindest zwei unmittelbar aneinander angrenzende Teilmischelemente (14, 14a, 14b, 14c, 14d; ... 15, 15a, 15b, 15c, 15d, ....) um einen Verdrehwinkel zueinander verdreht sind,
• Zusammenfügen der Teilmischereinsätze (2, 2a, 2b) in mindestens einer sich senkrecht zur Längsachse (L) erstreckenden Montagerichtung, derart, die jeweils senkrecht zur Längsachse nebeneinander angeordneten Teilmischelemente (14, 15; 14a, 15a; 14b, 15b; 14c, 15c; 14d, 15d;....) der Teilmischereinsätze (2, 2a, 2b) sich zu einen der Mischeinsätze (3, 3a, 3b, 3c, 3d, ....) ergänzen, von denen zumindest zwei entlang der Längsachse (L) nebeneinander angeordnete Mischelemente (3; 3a, 3b; 3b, 3c; 3c, 3d; ...) um den Verdrehwinkel 90° relativ zueinander gedreht angeordnet sind.

## Claims

1. A mixer insert (1) for a static mixer, comprising a plurality of mixing elements (3, 3a, 3b, 3c, 3d, etc.) which are disposed one behind the other along a longitudinal axis (L) and preferably immediately adjoin each other and each comprise a plurality of crossing rods (8, 9; 10, 11), at least two mixing elements consecutive along the longitudinal axis (L) among the plurality of mixing elements (3, 3a, 3b; 3b, 3c; 3c, 3d; etc.) being turned relative to each other by a twist angle of preferably 90° with respect to the longitudinal axis (L), the mixer insert (1) being composed of multiple separate mixer-insert parts (2, 2a, 2b) which each extend along the longitudinal axis and which are disposed adjacent to each other perpendicular to the longitudinal axis (L), each mixer-insert part (2, 2a, 2b) having a plurality of mixing-element parts (14, 14a, 14b, 14c, 14d, etc.; 15, 15a, 15b, 15c, 15d, etc.) which are disposed one behind the other along the longitudinal axis (L) and are integrally connected to each other along the longitudinal axis (L), and that the mixing-element parts (14, 15; 14a, 15a; 14b, 15b; 14c, 15c, 14d, 15d; etc.) of the mixer-insert parts (2, 2a, 2b) that are disposed next to each other perpendicular to the longitudinal axis form one of the mixing elements (3, 3a, 3b, 3c, 3d, etc.), the mixing-element parts (14, 14a, 14b, 14c, 14d, etc.; 15, 15a, 15b, 15c, 15d, etc.) of at least one of the mixer-insert parts (2, 2a, 2b) each having crossing rods (8, 9, 10, 11),
**characterized in that**
the mixing-element parts (14, 14a, 14b, 14c, 14d, etc.; 15, 15a, 15b, 15c, 15d, etc.) of each mixer-insert part (2, 2a, 2b) immediately adjoin each other and that at least two of the mixing-element parts (14, 14a, 14b, 14c, 14d, etc.; 15, 15a, 15b, 15c, 15d, etc.) of the mixer-insert parts (2, 2a, 2b) that immediately adjoin each other along the longitudinal axis (L) are turned relative to each other by the twist angle with respect to the longitudinal axis (L).

2. The mixer insert according to claim 1,
**characterized in that**
the mixing elements (3, 3a, 3b, 3c, 3d, etc.) and/or the mixing-element parts (14, 14a, 14b, 14c, 14d, etc.; 15, 15a, 15b, 15c, 15d, etc.) are turned by the twist angle of preferably 90° with respect to the longitudinal axis (L) in an alternating manner along the longitudinal axis (L).

3. The mixer insert according to any one of claims 1 or 2,
**characterized in that**
the mixer-insert parts (2, 2a, 2b) mesh with each other in a formfitting fashion perpendicular to the longitudinal axis (L) in such a manner that the mixer-insert parts (2, 2a, 2b) are secured against relative displacement along the longitudinal axis.

4. The mixer insert according to any one of the preceding claims,
**characterized in that**
the mixing-element parts (14, 14a, 14b, 14c, 14d, etc.; 15, 15a, 15b, 15c, 15d, etc.) of at least one of the mixer-insert parts (2, 2a, 2b) have rod portions and rod portions of mixing-element parts (14, 15; 14a, 15a; 14b, 15b; 14c, 15c; 14d, 15d, etc.) adjacent to each other perpendicular to the longitudinal axis (L) come together to form the crossing rods (8, 9, 10, 11) of the mixing elements (3, 3a, 3b, 3c, 3d, etc.).

5. The mixer insert according to any one of the preceding claims,
**characterized in that**
the rod portions and/or rods (8, 9; 10, 11) of mixing-element parts (14, 15; 14a, 15a; 14b, 15b; 14c, 15c; 14d, 15d; etc.) disposed axially next to each other, in particular only some of them, immediately adjoin each other.

6. The mixer insert according to any one of the preceding claims,
**characterized in that**
rods (8, 9; 10, 11) of the mixing-element parts (14, 15; 14a, 15a; 14b, 15b; 14c, 15c; 14d, 15d; etc.) adjacent to each other perpendicular to the longitudinal axis (L) extend parallel.

7. The mixer insert according to any one of the preceding claims,
**characterized in that**
mixing-element parts that adjoin each other along the longitudinal axis (L) among the mixing-element parts (14, 14a, 14b, 14c, 14d, etc.; 15, 15a, 15b, 15c, 15d, etc.) of at least one of the mixer-insert parts (2, 2a, 2b) integrally merge with each other at free ends of the respective crossing rods (8, 9, 10, 11) and/or that some of the rods (8, 9, 10, 11) of the mixing-element parts of one of the mixer-insert parts and some of the rods of the mixing-element parts of the other one of the mixer-insert parts have free ends in the direction of the longitudinal axis, the respective free rod ends of the mixing-element parts adjoining each other along the longitudinal axis of mixer-insert parts adjacent to each other perpendicular to the longitudinal axis (L) are in contact with each other in the assembled state.

8. The mixer insert according to claim 7,
**characterized in that**
the free ends of parallel rods and/or rod portions of the mixing-element parts (14, 14a, 14b, 14c, 14d, etc.; 15, 15a, 15b, 15c, 15d, etc.) that point in the same direction and adjoin a common mixing-element part adjacent along the longitudinal axis (L) among the mixing-element parts (14, 14a, 14b, 14c, 14d, etc.; 15, 15a, 15b, 15c, 15d, etc.) are spaced apart, a clearance being maintained perpendicular to the longitudinal center axis (L).

9. The mixer insert according to any one of the preceding claims,
**characterized in that**
the mixer-insert parts (2, 2a, 2b), in particular exactly two thereof, that are adjacent to each other perpendicular to the longitudinal axis (L) are identical.

10. The mixer insert according to any one of the preceding claims,
**characterized in that**
to form one of the mixing elements (3, 3a, 3b, 3c, 3d, etc.), the mixing-element parts (14, 15; 14a, 15a; 14b, 15b; 14c, 15c; 14d, 15d; etc.) of the mixer-insert parts (2, 2a, 2b) that are each adjacent to each other perpendicular to the longitudinal axis (L) are in contact with each other at a separating plane (T₁, T₂), which preferably accommodates the longitudinal axis (L), and that the separating planes (T₁, T₂) of two mixing elements (3; 3a, 3b; 3b, 3c; 3c, 3d; etc.) disposed next to each other along the longitudinal axis (L) are turned relative to each other by 90° with respect to the longitudinal axis (L), preferably all separating planes (T₁, T₂) being turned relative to each other by 90° in an alternating manner.

11. The mixer insert according to any one of the preceding claims,
**characterized in that**
at least one of the mixer-insert parts (2, 2a, 2b) has a pair (16) of mixing-element parts, preferably multiple pairs (16) of mixing element parts, each comprising first and second mixing-element parts (14; 14a, 14b; 14b, 14c; 14c, 14d; 15; 15a, 15b; 15b, 15c; 15c, 15d; etc.) which are turned relative to each other by 90° with respect to the longitudinal axis, and that the first mixing-element part (14a) has multiple rods (8, 9) which are disposed one behind the other along a first transverse axis (Q₁) extending perpendicular to the longitudinal axis (L), rods (10, 11) that are adjacent to each other along the first transverse axis (Q₁) crossing each other and defining at least one first opening (12) which is open in the direction of the first transverse axis (Q₁), and that the second mixing-element part (14b) has multiple rods (10, 11) disposed one behind the other along a second transverse axis (Q₂) extending perpendicular to the longitudinal axis (L) and perpendicular to the first transverse axis (Q₁), rods (10, 11) that are adjacent to each other along the second transverse axis (Q₂) crossing each other and defining at least one second opening (13) open in the direction of the second transverse axis (Q₂).

12. The mixer insert according to any one of the preceding claims,
**characterized in that**
the rods (8, 9) of the first mixing-element part (14a) and the rods (10, 11) of the second mixing-element part (14b) adjoin each other at no more than two, preferably exactly two, parallel connecting lines (V₁, V₂) extending along the first and/or second transverse axis (Q₁, Q₂).

13. The mixer insert according to any one of the preceding claims,
**characterized in that**
the first mixing-element part (14a) does not have any pairs of crossing rods (8, 9; 10, 11) that are adjacent along the second transverse axis (Q₂) and/or that the second mixing-element part (14b) does not have any pairs of crossing rods (8, 9; 10, 11) that are adjacent along the first transverse axis (Q₁).

14. The mixer insert according to any one of the preceding claims,
**characterized in that**
the rods (8, 9; 10, 11) of the mixing elements (3, 3a, 3b, 3c, 3d, etc.) are each disposed in two groups (6, 7), and that the rods (8, 9; 10, 11) within one group (6, 7) are oriented parallel and the rods (8, 9; 10, 11) of one of the groups (6, 7) cross the rods (8, 9; 10, 11) of the other groups (6, 7), and that the mixing elements (3, 3a, 3b, 3c, 3d, etc.) preferably have a circular, oval, polygonal, rectangular, or square cross-sectional circumferential contour.

15. Mixer insert according to any one of the preceding claims,
**characterized in that**
the mixing-element parts (14, 14a, 14b, 14c, 14d, etc.; 15, 15a, 15b, 15c, 15d, etc.) of the mixer-insert parts (2, 2a, 2b) have the same extension along the longitudinal axis (L), thus allowing two of the mixer-insert parts (2, 2a, 2b) to be inserted into each other perpendicular to the longitudinal axis (L) without one of the mixer-insert parts (2, 2a, 2b) bending perpendicular to the longitudinal axis (L).

16. A static mixer comprising an in particular tubular container and a mixer insert (1) according to any one of the preceding claims disposed, preferably inserted, therein.

17. A method for producing a mixer insert according to any one of the preceding claims, comprising the steps of:
• providing at least two mixer-insert parts (2, 2a, 2b) which are in particular injection-molded and extend along a longitudinal axis and each have a plurality of integrally interconnected mixing-element parts (14, 14a, 14b, 14c, 14d; etc. 15, 15a, 15b, 15c, 15d, etc.) disposed one behind the other along the longitudinal axis (L) and immediately adjoining each other, of which at least two immediately adjoining mixing-element parts (14, 14a, 14b, 14c, 14d; etc. 15, 15a, 15b, 15c, 15d, etc.) are turned relative to each other by a twist angle,
• joining the mixer-insert parts (2, 2a, 2b) in at least one assembly direction, which extends perpendicular to the longitudinal axis (L), in such a manner that the mixing-element parts (14, 15; 14a, 15a; 14b, 15b; 14c, 15c; 14d, 15d; etc.) that are disposed next to each other perpendicular to the longitudinal axis of the mixer-insert parts (2, 2a, 2b) come together to form one of the mixer inserts (3, 3a, 3b, 3c, 3d, etc.), of which at least two mixing elements (3; 3a, 3b; 3b, 3c; 3c, 3d; etc.) disposed next to each other along the longitudinal axis (L) are turned 90° relative to each other by the twist angle.

## Revendications

1. Insert de mélangeur (1) pour un mélangeur statique, comprenant une pluralité d'éléments de mélangeur (3, 3a, 3b, 3c, 3d...) disposés l'un derrière l'autre le long d'un axe longitudinal (L), de préférence directement adjacents l'un à l'autre, chaque élément de mélangeur comprenant une pluralité d'âmes (8, 9; 10, 11) qui se croisent, au moins deux éléments successifs le long de l'axe longitudinal (L) des éléments de mélangeur (3, 3a, 3b ; 3b, 3c ; 3c, 3d ;...) étant disposés de manière tournée l'un par rapport à l'autre d'un angle de torsion, de préférence de 90°, par rapport à l'axe longitudinal (L), l'insert de mélangeur (1) étant composé de plusieurs composants d'insert de mélangeur (2, 2a, 2b) distincts s'étendant le long de l'axe longitudinal, lesdits composants d'insert de mélangeur étant disposés de manière adjacente perpendiculairement à l'axe longitudinal (L), chaque composant d'insert de mélangeur (2, 2a, 2b) ayant une pluralité de composants d'élément de mélangeur (14, 14a, 14b, 14c, 14d... ; 15, 15a, 15b, 15c, 15d...) disposés l'un derrière l'autre le long de l'axe longitudinal (L) et reliés l'un à l'autre de manière intégrale le long de l'axe longitudinal (L), et que les composants d'élément de mélangeur (14, 15; 14a, 15a; 14b, 15b; 14c, 15c; 14d, 15d;...) des composants d'insert de mélangeur (2, 2a, 2b) disposés l'un à côté de l'autre perpendiculairement à l'axe longitudinal forment un des éléments de mélangeur (3, 3a, 3b, 3c, 3d,...), les composants d'élément de mélangeur (14, 14a, 14b, 14c, 14d,... ; 15, 15a, 15b, 15c, 15d,...) d'au moins un des composants d'insert de mélangeur (2, 2a, 2b) ayant des âmes (8, 9, 10, 11) qui se croisent,
**caractérisé en ce que**
les composants d'élément de mélangeur (14, 14a, 14b, 14c, 14d,... ; 15, 15a, 15b, 15c, 15d,...) de chaque composant d'insert de mélangeur (2, 2a, 2b) sont directement adjacents l'un à l'autre, et qu'au moins deux des composants d'élément de mélangeur (14, 14a, 14b, 14c, 14d... ; 15, 15a, 15b, 15c, 15d...) des composants d'insert de mélangeur (2, 2a, 2b) directement adjacents l'un à l'autre le long de l'axe longitudinal (L) sont disposés de manière tournée l'un par rapport à l'autre de l'angle de torsion par rapport à l'axe longitudinal (L).

2. Insert de mélangeur selon la revendication 1,
**caractérisé en ce que**
les éléments de mélangeur (3, 3a, 3b, 3c, 3d,...) et/ou les composants d'élément de mélangeur (14, 14a, 14b, 14c, 14d... ; 15, 15a, 15b, 15c, 15d...) sont disposés de manière tournée de l'angle de torsion, de préférence de 90°, par rapport à l'axe longitudinal en alternance le long de l'axe longitudinal (L).

3. Insert de mélangeur selon la revendication 1 ou la revendication 2,
**caractérisé en ce que**
les composants d'insert de mélangeur (2, 2a, 2b) s'engrènent en liaison de forme perpendiculairement à l'axe longitudinal (L) de telle manière que les composants d'insert de mélangeur (2, 2a, 2b) sont protégés contre un déplacement relatif le long de l'axe longitudinal.

4. Insert de mélangeur selon l'une quelconque des revendications précédentes,
**caractérisé en ce que**
les composants d'élément de mélangeur (14, 14a, 14b, 14c, 14d,... ; 15, 15a, 15b, 15c, 15d, ...) d'au moins un des composants d'insert de mélangeur (2, 2a, 2b) ont des parties d'âme et que des parties d'âmes des composants d'élément de mélangeur (14, 15 ; 14a, 15a; 14b, 15b; 14c, 15c; 14d, 15d...) adjacents perpendiculairement à l'axe longitudinal (L) se complètent pour former les âmes (8, 9, 10, 11) des éléments de mélangeur (3, 3a, 3b, 3c, 3d, ...) qui se croisent.

5. Insert de mélangeur selon l'une quelconque des revendications précédentes,
**caractérisé en ce que**
les parties d'âmes et/ou les âmes (8, 9 ; 10, 11) des composants d'élément de mélangeur (14, 15 ; 14a, 15a; 14b, 15b; 14c, 15c; 14d, 15d ;...) disposés l'un à côté de l'autre dans le sens axial sont, notamment seulement partiellement, directement adjacentes l'une à l'autre.

6. Insert de mélangeur selon l'une quelconque des revendications précédentes,
**caractérisé en ce que**
des âmes (8, 9 ; 10, 11) des composants d'élément de mélangeur (14, 15 ; 14a, 15a; 14b, 15b; 14c, 15c; 14d, 15d ;...) adjacents perpendiculairement à l'axe longitudinal (L) s'étendent en parallèle.

7. Insert de mélangeur selon l'une quelconque des revendications précédentes,
**caractérisé en ce que**
des composants d'élément de mélangeur (14, 14a, 14b, 14c, 14d,... ; 15, 15a, 15b, 15c, 15d,...) d'au moins un des composants d'insert de mélangeur (2, 2a, 2b) qui sont adjacents l'un à l'autre le long de l'axe longitudinal (L) sont formés intégralement de manière à se fondre l'un dans l'autre sur des extrémités libres des âmes (8, 9, 10, 11) qui se croisent et/ou qu'une part des âmes (8, 9, 10, 11) des composants d'élément de mélangeur d'un des composants d'insert de mélangeur et une part des âmes des composants d'élément de mélangeur de l'autre composant d'insert de mélangeur ont des extrémités libres dans la direction de l'axe longitudinal, les extrémités libres des âmes des composants d'élément de mélangeur des composants d'insert de mélangeur adjacents perpendiculairement à l'axe longitudinal (L) qui sont adjacents l'un à l'autre le long de l'axe longitudinal étant en contact l'une avec l'autre à l'état monté.

8. Insert de mélangeur selon la revendication 7,
**caractérisé en ce que**
les extrémités libres des âmes et/ou des parties d'âmes parallèles des composants d'élément de mélangeur (14, 14a, 14b, 14c, 14d, ... ; 15, 15a, 15b, 15c, 15d, ...) qui sont orientées dans une même direction et qui sont adjacentes à un composant d'élément de mélangeur (14, 14a, 14b, 14c, 14d,... ; 15, 15a, 15b, 15c, 15d,...) commun adjacent le long de l'axe longitudinal (L) sont espacées perpendiculairement à l'axe longitudinal (L) en respectant une distance libre.

9. Insert de mélangeur selon l'une quelconque des revendications précédentes,
**caractérisé en ce que**
les, notamment exactement deux, composants d'insert de mélangeur (2, 2a, 2b) adjacents perpendiculairement à l'axe longitudinal (L) sont identiques.

10. Insert de mélangeur selon l'une quelconque des revendications précédentes,
**caractérisé en ce que**
pour former un des éléments de mélangeur (3, 3a, 3b, 3c, 3d,...), les composants d'élément de mélangeur (14, 15 ; 14a, 15a ; 14b, 15b; 14c, 15c;14d, 15d);...) des composants d'insert de mélangeur (2, 2a, 2b) qui sont adjacents perpendiculairement à l'axe longitudinal (L) sont en contact l'un avec l'autre sur un plan de séparation (T₁, T₂) qui reçoit, de préférence, l'axe longitudinal (L) et que les plans de séparation (T₁, T₂) de deux éléments de mélangeur (3 ; 3a, 3b ; 3b, 3c ; 3c, 3d ;...) disposés l'un à côté de l'autre le long de l'axe longitudinal (L) sont tourné l'un par rapport à l'autre de 90° par rapport à l'axe longitudinal (L), de préférence tous les plans de séparation (T₁, T₂) étant disposés de manière tournée l'un par rapport à l'autre de 90° en alternance.

11. Insert de mélangeur selon l'une quelconque des revendications précédentes,
**caractérisé en ce**
**qu'**au moins un des composants d'insert de mélangeur (2, 2a, 2b) a une paire (16) de composants d'élément de mélangeur, de préférence plusieurs paires (16) de composants d'élément de mélangeur, chaque paire comprenant un premier et un deuxième composant d'élément de mélangeur (14 ; 14a, 14b ; 14b, 14c ; 14c, 14d ;..., 15 ; 15a, 15b ; 15b, 15c ; 15c, 15d ; ...) qui sont disposés de manière tournée l'un par rapport à l'autre de 90° par rapport à l'axe longitudinal, et que le premier composant d'élément de mélangeur (14a) a plusieurs âmes (8, 9) disposées l'une derrière l'autre le long d'un premier axe transversal (Q₁) s'étendant perpendiculairement à l'axe longitudinal (L), des âmes (10, 11) adjacentes le long du premier axe transversal (Q₁) se croisant et limitant au moins un premier orifice (12) ouvert dans la direction du premier axe transversal (Q₁), et que le deuxième composant d'élément de mélangeur (14b) a plusieurs âmes (8, 9) disposées l'une derrière l'autre le long d'un deuxième axe transversal (Q₂) s'étendant perpendiculairement à l'axe longitudinal (L) et perpendiculairement au premier axe transversal (Q₁), des âmes (10, 11) adjacentes le long du deuxième axe transversal (Q₂) se croisant et limitant au moins un deuxième orifice (13) ouvert dans la direction du deuxième axe transversal (Q₂).

12. Insert de mélangeur selon l'une quelconque des revendications précédentes,
**caractérisé en ce que**
les âmes (8, 9) du premier composant d'élément de mélangeur (14a) et les âmes (10, 11) du deuxième composant d'élément de mélangeur (14b) sont adjacentes sur deux lignes de jonction (V₁, V₂) au maximum, de préférence sur exactement deux lignes de jonction, les lignes de jonction étant parallèles et s'étendant le long du premier et/ou du deuxième axe transversale (Q₁, Q₂).

13. Insert de mélangeur selon l'une quelconque des revendications précédentes,
**caractérisé en ce que**
le premier composant d'élément de mélangeur (14a) n'a pas des paires d'âmes (8, 9 ; 10, 11) croisées qui sont adjacentes le long du deuxième axe transversal (Q₂) et/ou que le deuxième composant d'élément de mélangeur (14b) n'a pas des paires d'âmes (8, 9 ; 10, 11) croisées qui sont adjacentes le long du premier axe transversal (Q₁).

14. Insert de mélangeur selon l'une quelconque des revendications précédentes,
**caractérisé en ce que**
les âmes (8, 9 ; 10, 11) de chaque élément de mélangeur (3, 3a, 3b, 3c, 3d,...) sont disposées en deux groupes (6, 7), et que les âmes (8, 9 ; 10, 11) d'un groupe (6, 7) sont orientées en parallèle et que les âmes (8, 9 ; 10, 11) d'un des groupes (6, 7) se croisent avec les âmes (8, 9 ; 10, 11) des l'autres groupes (6, 7), et que, de préférence, les éléments de mélangeur (3, 3a, 3b, 3c, 3d, ...) ont un contour circonférentiel circulaire, ovale, polygonal, rectangulaire, ou carré en coupe transversale.

15. Insert de mélangeur selon l'une quelconque des revendications précédentes,
**caractérisé en ce que**
les composants d'élément de mélangeur (14, 14a, 14b, 14c, 14d,... ; 15, 15a, 15b, 15c, 15d,...) des composants d'insert de mélangeur (2, 2a, 2b) ont la même longueur le long de l'axe longitudinal (L), ce qui permet à deux des composants d'insert de mélangeur (2, 2a, 2b) de s'emboîter perpendiculairement à l'axe longitudinal (L) sans courber un des composants d'insert de mélangeur (2, 2a, 2b).

16. Mélangeur statique comprenant un récipient, notamment tubulaire, et un insert de mélangeur (1) selon l'une quelconque des revendications précédentes, ledit insert de mélangeur étant disposé, de préférence inséré, dans le récipient.

17. Procédé de fabrication d'un insert de mélangeur selon l'une quelconque des revendications précédentes, comprenant les étapes :
• fournir au moins deux composants d'insert de mélangeur (2, 2a, 2b), notamment moulés par injection, s'étendant le long d'un axe longitudinal, chaque composant d'insert de mélangeur comprenant une pluralité de composants d'élément de mélangeur (14, 14a, 14b, 14c, 14d ; ... 15, 15a, 15b, 15c, 15d,...) disposés l'un derrière l'autre le long de l'axe longitudinal (L) et reliés l'un à l'autre de manière intégrale et disposés directement adjacents, dont au moins deux composants d'élément de mélangeur (14, 14a, 14b, 14c, 14d ;... 15, 15a, 15b, 15c, 15d,...) directement adjacents sont tournés l'un par rapport à l'autre d'un angle de torsion,
• assembler les composants d'insert de mélangeur (2, 2a, 2b) dans au moins une direction de montage s'étendant perpendiculairement à l'axe longitudinal (L) de telle manière que les composants d'élément de mélangeur (14, 15; 14a, 15a; 14b, 15b; 14c, 15c; 14d, 15d ; ...) des composants d'insert de mélangeur (2, 2a, 2b) disposés l'un à côté de l'autre perpendiculairement à l'axe longitudinal se complètent pour former un des éléments de mélangeur (3, 3a, 3b, 3c, 3d,...), dont au moins deux éléments de mélangeur (3 ; 3a, 3b ; 3b, 3c ; 3c, 3d ;...) disposés l'un à côté de l'autre le long de l'axe longitudinal (L) sont disposés de manière tournée l'un par rapport à l'autre de l'angle de torsion de 90°.
